# EUROPÄISCHE PATENTSCHRIFT

(11) **EP 2 466 551 B1**
(45) Veröffentlichungstag und Bekanntmachung des Hinweises auf die Patenterteilung: **27.03.2019**
(21) Anmeldenummer: 11191045.1
(22) Anmeldetag: 29.11.2011
(51) Int. Cl.: G07C 5/08, G07C 7/00, G06K 19/077

(54) **Bordinformationssystem für Fahrzeuge**
On-board information system for vehicles
Système d'information à bord pour véhicules

(30) Priorität: 20.12.2010 DE 102010055203; 28.03.2011 DE 102011015264
(43) Veröffentlichungstag der Anmeldung: 20.06.2012
(73) Patentinhaber: Continental Automotive GmbH, 30165 Hannover (DE)
(72) Erfinder: Wahler, Torsten, 78073 Bad Dürrheim (DE)

(56) Entgegenhaltungen:
- EP-A1- 1 553 519
- EP-A2- 0 624 856
- WO-A2-2008/054816
- DE-A1- 19 545 537
- DE-A1-102004 030 869
- DE-U1- 29 603 156
- US-A- 6 104 282

## Beschreibung

Die vorliegende Erfindung betrifft ein Bordinformationssystem für Fahrzeuge, umfassend ein Gehäuse, in dem eine Recheneinheit und ein erster Massenspeicher angeordnet und zur Datenübertragung miteinander verbunden sind.

Derartige Bordinformationssysteme für Fahrzeuge, wie beispielsweise Fahrtschreiber oder Mautgeräte, sind meist eingerichtet zur Speicherung von Fahrzeug- und Betriebsdaten des Fahrzeugs, wie beispielsweise Lenk-, Arbeits-, Bereitschafts- und Ruhezeiten von Fahrer und Beifahrer, gefahrene Wegstrecken sowie einsatzspezifische Parameter, wie z. B. Drehzahlen und andere Arbeitsvorgänge und Ereignisse am Fahrzeug.

Zur Verarbeitung und Speicherung dieser Daten sind in dem Bordinformationssystem eine Recheneinheit sowie ein mit der Recheneinheit verbundener Massenspeicher enthalten. Um gesetzliche Vorschriften zu erfüllen, kann es außerdem vorgesehen sein, dass ein derartiges Bordinformationssystem einen Drucker umfasst, mit dem gesetzlich vorgeschriebene Berichte, grafische Geschwindigkeitsprotokolle, Status- und Aktivitätsprotokolle ausgedruckt werden können.

Außer zur Erfüllung der gesetzlich vorgeschriebenen Datenerfassung und -speicherung werden derartige Bordinformationssysteme häufig auch verwendet, um zusätzliche Daten zu speichern, wie z. B. im Sekundentakt aufgezeichnete Geschwindigkeiten, Kilometerstände bei Fahrzeugstopps sowie andere Fahrzeugparameter, wie beispielsweise Drehzahlprofile.

Mit den zunehmenden Anforderungen an die Datenspeicherung durch derartige Systeme und durch zusätzliche Funktionsanforderungen besteht nun das Problem, dass die Speicherkapazität des Systems häufig nicht mehr ausreichend ist. Zudem ist das Auslesen großer Datenmengen aus dem System oft zeitaufwendig.

Die Druckschriften DE 195 45 537 und EP 0 624 856 beschreiben ein Bordinformationssystem für Fahrzeuge mit einem aus einem Gehäuse herausbewegbaren Träger mit einer Datenschnittstelle für einen Massenspeicher.

Es ist also die Aufgabe der vorliegenden Erfindung, ein Bordinformationssystem für Fahrzeuge vorzuschlagen, welches die geschilderten Probleme löst oder zumindest abmildert. Ein derartiges Bordinformationssystem soll also eine hinreichend große Kapazität zur Datenspeicherung aufweisen. Gleichzeitig soll das System ein möglichst einfaches und schnelles Auslesen der gespeicherten Daten aus dem System erlauben.

Diese Aufgabe wird erfindungsgemäß gelöst durch ein Bordinformationssystem, ein Verfahren und eine Verwendung gemäß den unabhängigen Ansprüchen. Weiterentwicklungen und Ausführungsformen der Erfindung sind Gegenstände der abhängigen Ansprüche.

Ein Bordinformationssystem für Fahrzeuge gemäß der vorliegenden Erfindung umfasst demnach ein Gehäuse, in dem eine Recheneinheit und ein erster Massenspeicher angeordnet und zur Datenübertragung miteinander verbunden sind. Das System umfasst außerdem einen zumindest teilweise aus dem Gehäuse herausbewegbaren Träger. Dieser Träger weist eine Datenschnittstelle für einen zweiten Massenspeicher auf, die zur Datenübertragung mit der Recheneinheit mit dieser verbunden ist.

Über die Datenschnittstelle wird ein zweiter Massenspeicher, also ein den ersten Massenspeicher ergänzender Zusatzspeicher, in das System integriert, um auf diese Weise die Speicherkapazität des Systems zu erweitern. Zum einen kann also bei Bedarf mittels des zweiten Massenspeichers auf einfache Weise eine Speichererweiterung durchgeführt werden. Außerdem ist es möglich, durch Entnahme des zweiten Massenspeichers aus dem System die auf dem zweiten Massenspeicher gespeicherten Daten auf ein anderes Gerät zu übertragen. So kann der zweiten Massenspeicher nach der Entnahme aus dem System beispielsweise in ein externes Lesegerät eingesetzt und die Daten mittels des Lesegeräts ausgelesen werden. Dadurch, dass die Datenschnittstelle auf den zumindest teilweise aus dem Gehäuse herausbewegbaren Träger angeordnet ist, lässt sich der zweite Massenspeicher besonders einfach mit der Datenschnittstelle verbinden. Dazu lässt der herausbewegbare Träger sich vorzugsweise so weit aus dem Gehäuse herausbewegen, dass die Datenschnittstelle ebenfalls aus dem Gehäuse herausbewegt wird und dann von außen leicht zugänglich ist. Im Betriebszustand des Systems, in dem sich der Träger vorzugsweise vollständig im Innenraum des Gehäuses befindet, ist die Datenschnittstelle nicht zugänglich. Auf diese Weise ist der zweite Massenspeicher im Betrieb des Systems durch das Gehäuse besonders gut vor äußeren Einflüssen, wie etwa Staub oder Wasser, geschützt. Der Träger kann als Schublade oder als Schwenkelement ausgeführt sein und beispielsweise in Schienen oder durch ein Scharnier geführt sein. Dann lässt sich der Träger also (zumindest teilweise) aus dem Gehäuse herausziehen bzw. herausschwenken und hineinschieben bzw. hineinschwenken.

Gemäß der beanspruchten Erfindung ist vorgesehen, dass der Träger an der Datenschnittstelle eine Aufnahme für den zweiten Massenspeicher aufweist, in die der zweite Massenspeicher zumindest teilweise aufgenommen werden kann. Die Aufnahme weist eine Öffnung auf, durch die der zweite Massenspeicher in die Aufnahme eingesetzt werden kann. Diese Öffnung der Aufnahme ist einer Frontseite des Gehäuses nicht zugewandt. Es ist dann also insbesondere nicht vorgesehen, dass der zweite Massenspeicher durch ein Frontelement des Systems hindurch in die Aufnahme hinein geschoben wird, wie dies etwa im Fall von Fahrerkarten mit Speicherchip üblich ist.

Gemäß der beanspruchten Erfindung ist auch vorgesehen, dass der Träger frontseitig aus dem Gehäuse herausbewegbar ist. Dies erlaubt eine besonders einfache Bedienbarkeit, insbesondere da es sich bei dem Gehäuse um ein Einbaugehäuse handelt, welches bis auf ein Frontelement des Systems eingebaut wird, beispielsweise in ein Armaturenbrett des Fahrzeugs.

In einer Weiterentwicklung ist vorgesehen, dass der Träger eine Vorratskammer zum Aufnehmen von Druckmaterial, wie beispielsweise Druckpapier, oder einem anderen, vorzugsweise fälschungs- und manipulationssicheren Speichermedium, aufweist. In einer besonders günstigen Anordnung der Aufnahme für den zweiten Massenspeicher ist vorgesehen, dass die Aufnahme oberhalb, unterhalb oder seitlich einer Führung für Druckbelege angeordnet ist.

Im Folgenden werden weitere Ausführungsformen der beschriebenen erfindungsgemäßen Bordinformationssysteme dargestellt.

In einer Weiterentwicklung der Erfindung ist vorgesehen, dass die Datenschnittstelle elektrische Kontaktelemente zum Herstellen eines elektrischen Kontakts zwischen dem zweiten Massenspeicher und der Datenschnittstelle aufweist. Auf diese Weise ist eine besonders sichere, schnelle und zuverlässige Datenübertragung zwischen der Recheneinheit und dem zweiten Massenspeicher möglich.

In einer Weiterentwicklung ist vorgesehen, dass ein Innenraum des Gehäuses, der insbesondere die Datenschnittstelle und gegebenenfalls auch die Aufnahme für den zweiten Massenspeicher beinhaltet, derart abgedichtet ist, dass ein schädliches Eindringen von Staub und/oder Wasser in den Innenraum des Gehäuses weitestgehend unterbunden werden kann. Zu diesem Zweck können Mittel zum Abdichten vorgesehen sein, wie etwa Gummidichtungen.

Vorzugsweise ist die Recheneinheit dazu eingerichtet, den zweiten Massenspeicher automatisch zu erkennen, sobald dieser über die Datenschnittstelle mit der Recheneinheit verbunden ist. Ferner ist die Recheneinheit vorzugsweise dazu eingerichtet, den zweiten Massenspeicher automatisch mit Daten zu beschreiben, sobald der zweite Massenspeicher durch die Recheneinheit erkannt worden ist. Insbesondere kann die Recheneinheit dazu eingerichtet sein, fortlaufend anfallende Fahrzeugdaten, wie beispielsweise Drehzahlen, Geschwindigkeiten, der Druck von Reifen, oder andere Betriebsdaten des Fahrzeugs auf dem zweiten Massenspeicher abzulegen. Zu diesem Zweck kann auch vorgesehen sein, dass das System mit einem zentralen Bordcomputer des Fahrzeugs verbunden ist, welcher mit einer Fahrzeugsensorik verbunden ist.

Bei dem zweiten Massenspeicher kann es sich beispielsweise um ein Flash-Speichermedium handeln. Insbesondere kann es sich um eine SD-Karte (Secure Digital Memory Card) handeln, oder um ein CompactFlash-Karte, um einen Memory Stick, um eine Multimedia Card, um eine Smart Media Karte, um eine Solid State Floppy Disc Card oder eine xD-Picture Card. Derartige Speichermedien haben den Vorteil, dass sie kostengünstig und weit verbreitet sind, so dass Kompatibilitätsprobleme weitgehend vermieden werden können.

Ein besonders einfacher Aufbau des Systems kann dadurch erzielt werden, dass die Datenschnittstelle auf einer Leitungsträgerplatte oder auf einem Seitenarm der Leitungsträgerplatte angeordnet ist. Derartige Leitungsträgerplatten sind üblicherweise Bestandteil von Bordinformationssystemen und tragen zentrale Datenleitungen und Steuerleitungen des Systems, welche beispielsweise als Flexleitungen oder Flachbandleitungen ausgestaltet sein können.

Es kann ferner vorgesehen sein, dass die Datenschnittstelle für den zweiten Massenspeicher an einen seriellen Kanal der Recheneinheit für eine serielle Datenübertragung zwischen der Recheneinheit und dem zweiten Massenspeicher angeschlossen ist. Häufig lassen sich über einen seriellen Kanal besonders große Massenspeicher mit der Recheneinheit verbinden. Der erste Massenspeicher, der ausschließlich zur Speicherung gesetzlich vorgeschriebener Daten eingerichtet sein kann, kann vorzugsweise an einem parallelen Kanal der Recheneinheit angeschlossen sein für eine parallele Datenübertragung zwischen der Recheneinheit und dem ersten Massenspeicher.

In einer Weiterentwicklung des Bordinformationssystems ist vorgesehen, dass in ihm ein Fahrtschreiber und/oder ein Mautgerät integriert sind. Zu diesem Zweck ist dann also die Recheneinheit zur Durchführung von Fahrtschreiberfunktionen und/oder Mautfunktionen eingerichtet.

Das erfindungsgemäße und beanspruchte System umfasst außerdem einen Adapter für ein Bordinformationssystem hier vorgeschlagener Art zum Verbinden des zweiten Massenspeichers mit der Datenschnittstelle für den zweiten Massenspeicher. Ein solcher Adapter umfasst vorzugsweise mindestens ein Halterungselement für den Massenspeicher . Es ist ferner vorgesehen, dass der Adapter korrespondierend zu der Aufnahme für den zweiten Massenspeicher in dem Gehäuse ausgestaltet ist. Der Adapter ist dabei ausgeformt, dass eine kraftschlüssige und/oder formschlüssige Verbindung zwischen dem Adapter und der Aufnahme hergestellt wird. Zu diesem Zweck können beispielsweise Verrastungselemente, Schienen, Nuten, Federn an der Aufnahme und/oder dem Adapter vorgesehen sein. Besonders vorteilhaft ist eine Ausgestaltung der Aufnahme, die eine Push-Push-Verriegelung ermöglicht. Ferner ist es vorteilhaft, wenn an der Aufnahme eine Griffmulde ausgeformt ist, für ein einfaches manuelles Ergreifen des Adapters oder des zweiten Massenspeichers.

In einer Ausführungsform des Adapters ist vorgesehen, dass dieser elektrische Verbindungselemente aufweist zum Herstellen einer elektrischen Verbindung zwischen der Datenschnittstelle und dem zweiten Massenspeicher.

In der beanspruchten Ausführungsform des Bordinformationssystems ist vorgesehen, dass der zweite Massenspeicher mit der Datenschnittstelle nur mittels eines derartigen Adapters verbunden wird. Zu diesem Zweck kann beispielsweise vorgesehen sein, dass die Aufnahme für den zweiten Massenspeicher so dimensioniert ist, dass ein Adapter verwendet werden muss, um den zweiten Massenspeicher sicher mit der Datenschnittstelle verbinden und ggf. dort fixieren zu können. Es kann ferner vorgesehen sein, dass die Datenschnittstelle derart ausgeformt ist, dass eine elektrische Verbindung zwischen der Datenschnittstelle und dem zweiten Massenspeicher nur mittels eines derartigen Adapters möglich ist.

Im Folgenden soll die Erfindung anhand spezieller Ausführungsbeispiele, die in den folgenden Figuren 1 bis 10 dargestellt sind, näher beschrieben werden. Es zeigt:
- Fig. 1: den Aufbau einer speziellen Ausführungsform eines Bordinformationssystems 1 hier vorgeschlagener Art;
- Fign. 2 und 3: das in Figur 1 gezeigte Ausführungsbeispiel in einer Ansicht von schräg oben,
- Fig. 4: einen Träger des in Figur 1 gezeigten Systems,
- Fign. 5 bis 7: Schnittebenen des in Figur 4 gezeigten Trägers,
- Fign. 8 und 9: einen Adapter für das in Figur 1 gezeigte System und
- Figur 10: eine Leiterplatte des in Figur 1 gezeigten Systems.

In Figur 1 ist der Aufbau einer speziellen Ausführungsform eines Bordinformationssystems 1 hier vorgeschlagener Art schematisch dargestellt. Das Bordinformationssystem 1 umfasst ein Gehäuse 2, in dem eine Recheneinheit 3 und ein erster Massenspeicher 4 angeordnet sind, die zum Datenaustausch mit einem Leiter 5 und über einen parallelen Anschlusskanal 6 der Recheneinheit 3 miteinander verbunden sind.

Die Recheneinheit 3 ist über einen seriellen Anschlusskanal 8 und einem weiteren Leiter 9 mit einer Datenschnittstelle 10 verbunden. Über diese Datenschnittstelle 10 kann ein zweiter Massenspeicher 11 mit dem System 1 verbunden werden. Zu diesem Zweck weist die Datenschnittstelle 10 elektrische Kontaktelemente 12 auf, über die der zweite Massenspeicher 10, beispielsweise ein Flash-Datenspeicher in Form einer SD-Karte, mit der Schnittstelle 10 elektrisch verbunden werden kann zur Übertragung elektrischer Signale, in denen Daten/Informationen kodiert sind, zwischen der Recheneinheit 3 und dem zweiten Massenspeicher 11 über den elektrischen Leiter 9. Der Leiter 9 ist teilweise auf einer Leiterplatte 13 und einem mit der Leiterplatte 13 verbundenen Seitenarm 13' der Leiterplatte 13 angeordnet, auf welcher außerdem ein weiterer Leiter 14 angeordnet ist, der die Recheneinheit 3 mit Bedienelementen 15 verbindet. Die Bedienelemente 15 sind an einer Frontseite 16 des Gehäuses 2 angeordnet.

Die Datenschnittstelle 10 ist auf einem Träger 17 angeordnet, der als eine Schublade ausgestaltet ist und aus dem Gehäuse 2 soweit heraus bewegt werden kann, bis sich die Datenschnittstelle außerhalb des Gehäuses 2 befindet. Der Träger 17 weist an der Datenschnittstelle 10 eine Aufnahme 18 für den zweiten Massenspeicher 11 auf mit einer Öffnung 19 zum Einstecken des zweiten Massenspeichers 11 in die Aufnahme 18. Die Öffnung 19 weist nach oben und ist der Frontseite 16 des Gehäuses 2 somit nicht zugewandt, sondern in diesem Beispiel nur von oben zugänglich. Somit ist die Datenschnittstelle 10 insbesondere nicht durch eine Frontblende 20 des Systems 1 hindurch zugänglich. Ferner ist ausgeschlossen, dass der zweite Massenspeicher 10 durch die Frontblende 20 hindurch in die Aufnahme 18 eingesetzt oder aus dieser entnommen werden kann.

Zum Einsetzen des zweiten Massenspeichers 11 in die Aufnahme 18 und zur Entnahme des zweiten Massenspeichers 11 aus der Aufnahme 18 muss der als Schublade ausgeführte Träger 17 frontseitig soweit aus dem Gehäuse 2 herausgezogen werden, bis sich die Öffnung 19 der Aufnahme 18 außerhalb des Gehäuses 2 befindet und somit zugänglich ist. Die Recheneinheit 3 ist dazu eingerichtet, den zweiten Massenspeicher 11 automatisch zu erkennen, sobald dieser über die Datenschnittstelle 10 mit der Recheneinheit 3 verbunden ist, und diesen automatisch mit Daten zu beschreiben, sobald der zweite Massenspeicher 11 durch die Recheneinheit 3 erkannt worden ist und sobald ein entsprechender Sicherheitscode über das Bedienungselement 15 eingegeben wurde. Dieser Sicherheitscode kann fahrerspezifisch oder fahrzeugspezifisch sein oder auch speziell für eine einzelne Speicherkarte ausgestellt sein. Es kann auch vorgesehen sein, dass der genannte Sicherheitscode nur einmalig eingegeben werden muss, um das System 1 für eine Speichererweiterung mit einem zweiten Massenspeicher 11 freizuschalten.

Die Recheneinheit 3 weist außerdem einen zweiten seriellen Verbindungskanal 21 auf, der über einen Leiter 22 mit einer weiteren Datenschnittstelle 23 verbunden ist, wobei die Recheneinheit 3 dazu eingerichtet ist, über diese weitere Datenschnittstelle 23 eine Chip-Karte 24 zu beschreiben und auszulesen, wie etwa einer Fahrerkarte, Werkstattkarte oder Kontrollkarte. Die Frontblende 20 weist eine schlitzförmige Durchgangsöffnung 25 auf, durch die die Chip-Karte 24 zumindest teilweise in das Gehäuse 2 hinein geschoben werden kann, bis ein Kontakt zwischen der Karte 24 und der weiteren Datenschnittstelle 23 hergestellt ist.

Das Bordinformationssystem 1 umfasst ferner ein mit der Recheneinheit 3 verbundenes, integriertes Mautsystem 26 ("On-Board-Unit" oder kurz "OBU") zur automatischen Abrechnung in einem Gebührenerhebungs- oder Mautsystem. Das integrierte Mautsystem umfasst zu diesem Zweck ein GPS-Ortungssystem, ein GSM-Modul, sowie einen Speicher, in dem fahrzeugspezifische Angaben sowie Positionsdaten mautpflichtiger Verkehrswege abgelegt sind. Die Recheneinheit 3 ist eingerichtet zur Durchführung von Mautfunktionen, wie etwa die Berechnung während der Fahrt anfallender Mautgebühren und das Ansteuern des GSM-Moduls zum Versenden von Nachrichten an eine Mautzentrale.

Die Recheneinheit 3 ist ferner mit einem Anschlusselement 7 ausgestattet zur Übertragung von zu verarbeitenden und/oder zu speichernden Daten auf die Recheneinheit 3. Insbesondere kann die Recheneinheit über das Anschlusselement 7 mit einem zentralen Bordcomputer eines Fahrzeugs (hier nicht dargestellt) verbunden werden.

Das Bordinformationssystem 1 ist außerdem als ein digitaler Fahrtschreiber (Tachograph) ausgelegt. Die Recheneinheit 3 ist zu diesem Zweck dazu eingerichtet, alle relevanten und gesetzlich vorgeschriebenen Fahrtschreiberfunktionen durchzuführen. Die Recheneinheit 3 ist insbesondere dazu programmiert, entsprechende Fahrzeugs- und Betriebsdaten auf den ersten Massenspeicher 4, den zweiten Massenspeicher 11 und die Chipkarte 24 (Fahrerkarte, Kontrollkarte) zu übertragen und dort abzuspeichern. Die Daten betreffen insbesondere fortlaufend anfallende Fahrzeugdaten und Betriebsdaten, wie etwa Arbeits-, Ruhe-, Bereitschaftszeiten, sowie deren Unterbrechungen, zurückgelegte Entfernungen, Lenkdaten und Geschwindigkeiten auf den genannten Speichern 4, 11 und 24 abzulegen und zu speichern.

Außerdem ist die Recheneinheit 3 dazu eingerichtet, diverse weitere Messdaten, etwa aus einer Fahrzeugsensorik, auf dem zweiten Massenspeicher 11 abzuspeichern, insbesondere Messdaten des Motors (Temperatur von Kühlwasser und Öl, Umdrehungszahlen, Drehmomente), des Getriebes (Schaltvorgänge, Umdrehungszahlen, Temperatur), der Reifen (Luftdruck), Kraftstoffverbrauch, Fahrweise des Fahrers, Beschleunigung, Verzögerung sowie vom zentralen Bordcomputer erzeugte Stör- oder Warnmeldungen.

Aufgrund der praktisch unbegrenzten Speicherkapazität des zweiten Massenspeichers 11 können die genannten Daten in einer hohen Zeitauflösung, d. h. in nur sehr kurzen zeitlichen Abständen (etwa wenige Minuten oder Sekunden), auf dem zweiten Massenspeicher 22 gespeichert werden. Auf diese Weise können beispielsweise detaillierte Fahrer-, Fahrt- und Fahrzeugprofile erstellt werden und insbesondere ein Zustand eines Fahrzeugs und möglicherweise anfallende Reparaturen oder Instandhaltungsmaßnahmen festgestellt werden.

Das Gehäuse ist gemäß geltender gesetzlicher Vorschriften versigelt. Ferner ist das System als Einbaugerät gemäß ISO 7736 ausgeführt, so dass sich das System in einen entsprechenden Einbauschacht einbauen lässt, beispielsweise in einem Armaturenbrett in einer Fahrerzelle eines Fahrzeugs. Im entsprechend eingebauten Zustand des Systems ist ein Innenraum 27 des Gehäuses 2, der insbesondere die Recheneinheit 3, den ersten Massenspeicher 4, das Mautsystem 26, die Datenschnittstelle 10 und den zweiten Massenspeicher 11 sowie die Datenschnittstelle 23 für die Chip-Karte 24 sowie Teile des Trägers 17 umfasst, gemäß geltender gesetzlicher Vorschriften gegen schädliche äußere Einflüsse, wie Staub und Wasser, gesichert. Zu diesem Zweck ist insbesondere die Frontblende 20 des Gehäuses 2 gemäß Schutzklasse IP54 abgedichtet.

Wie aus den folgenden Figuren ersichtlich, umfasst das in Figur 1 gezeigte System 1, wie gegenwärtig gesetzlich vorgeschrieben, einen Drucker zum Erstellen von Papierbelegen mit gesetzlich vorgegebenen Angaben, insbesondere bezgl. Fahrt- und Ruhezeiten sowie Kilometerstände und gefahrene Geschwindigkeiten. Alternativ oder zusätzlich könnten auch andere Speichermedien vorgesehen sein, um möglichst fälschungs- und manipulationssichere Belege zu erstellen, wie etwa einfach beschreibbare CDs.

In den folgenden Zeichnungen 2 bis 10 ist das in Figur 1 gezeigte Ausführungsbeispiel der Erfindung beziehungsweise Teile dieses Ausführungsbeispiels schematisch und aus verschiedenen Perspektiven dargestellt. Dabei werden wiederkehrende Merkmale mit den gleichen Bezugszeichen versehen.

In Figuren 2 und 3 ist das in Figur 1 gezeigte Bordinformationsgerät 1 in einer Ansicht von schräg oben schematisch dargestellt. Zu sehen ist insbesondere das Gehäuse 2, an dessen Frontseite 16 das Frontelement 20 angeordnet ist, welches außerdem vier an die Frontseite 16 angrenzende Seitenflächen des Gehäuses 2 teilweise überdeckt. Auf dem Frontelement 20 sind die Bedienelemente 15, ein Display 21 und die Durchtrittsöffnung 25 zum Einführen der Chip-Karte 24 (hier nicht dargestellt) angeordnet.

Außerdem ist in ein separater Teil 20' der Frontblende 20 direkt mit dem Träger 17 verbunden, so dass der Träger durch die Frontblende 20 hindurch aus dem Innenraum 27 des Gehäuses 2 wie eine Schublade herausgezogen werden kann, wie in Figur 3 dargestellt. In einem alternativen Ausführungsbeispiel ist der Träger 17 über ein Scharnier mit dem Gehäuse verbunden und kann aus dem Innenraum 27 des Gehäuses 2 herausgeschwenkt werden. An dem zum Träger 17 gehörigen Teil 20' der Frontblende ist eine Öffnung 22 für die Ausgabe von Druckbelegen vorgesehen. Der Träger 17 weist außerdem eine Vorratskammer 28 für Druckmaterial, wie etwa eine Papierrolle, in Form einer Vertiefung in dem Träger 17 auf. Diese Vertiefung 28 ist über eine ebenfalls als Vertiefung im Träger 17 ausgeformte Führung 29 für Druckbelege mit der Öffnung 22 für die Papierausgabe verbunden. In der Führung 29 ist eine Griffmulde 30 vorgesehen, in der die Öffnung 19 der Aufnahme 18 für den zweiten Massenspeicher 11 angeordnet ist.

Der Teil 20' der Frontblende 20 weist an seinem Rand ein Dichtungselement 31 auf, beispielsweise aus Gummi, mit dem das Gehäuse im eingebauten Zustand gegen Staub und Wasser weitgehend abgedichtet ist, wenn der Träger 17, wie in Figur 2 gezeigt, in das Gehäuse 2 eingeschoben ist. Ist der Träger 17, wie in Figur 3 gezeigt, soweit aus dem Innenraum 27 des Gehäuses 2 heraus gezogen, dass die Öffnung 19 der Aufnahme 18 für den zweiten Massenspeicher 11 zugänglich ist, kann der zweite Massenspeicher 11 bei Bedarf sehr leicht in die Aufnahme 2 eingesetzt (zur Speichererweiterung des Systems 1) oder aus dieser entnommen werden (zum Auslesen von auf dem Speicher 11 abgelegter Daten). Durch die Platzierung der Aufnahme 18 im Innenraum 27 innerhalb des Gehäuses 2 ist der zweite Massenspeicher 11 dennoch gegen schädliche äußere Einflüsse wie Feuchtigkeit und Staub weitgehend geschützt. Ferner erlaubt die Anordnung der Aufnahme 18 unterhalb der Führung 29 eine unbehinderte Papierausgabe.

Zur Verdeutlichung ist in Figur 4 der Träger 17 mit dem frontseitig am Träger 17 befestigten Teil 20' der Frontblende 20 in einer Ansicht von oben schematisch dargestellt. Darin sind Schnittebenen F, G, H gekennzeichnet, die in den Figuren 5, 6 und 7 schematisch dargestellt sind. Zu erkennen sind außerdem zwei seitliche Führungsschienen 32 der Trägers, mit denen der Träger 17 innerhalb korrespondierend ausgestalteten Aussparungen im Gehäuse 2 geführt ist. Ferner ist ein weiteres Bedienelement 33 an der Frontseite 20' dargestellt, mit dem sich manuell ein Verriegelungsmechanismus des Trägers 17 vor einem Herausziehen des Trägers 17 aus dem Gehäuse 2 entriegeln lässt. Die Leiterplatte 13 verläuft entlang einer Unterseite der Vorratskammer 28 für das Druckpapier. Auf der Leiterplatte ist eine Flexleitung 34 angeordnet, in der insbesondere die Leitungen 9 und 14 integriert sind, welche die Recheneinheit 3 mit der Datenschnittschnelle 10 bzw. mit dem Bedienelement 15 verbinden. Die Leiterplatte 3 wird anhand Figur 8 näher erläutert.

In Figuren 5 und 6 ist außerdem ein Adapter 35 gezeigt, der durch die Öffnung 19 in die Aufnahme 18 des zweiten Massenspeichers eingeschoben ist, der in Figuren 8 und 9 detailliert dargestellt ist.

In Figur 7 ist die Datenschnittschnelle 10 zu erkennen, deren elektrische Kontaktelemente 12 mit elektrischen Zwischenkontakteelementen 36 des Adapters elektrisch leitend verbunden sind. Zu erkennen ist ferner ein Halterungselement 37 des Adapters 35, mit dem der zweite Massenspeicher 11 in der Aufnahme 18 mechanisch fixiert werden kann. Um das gezeigte Ausführungsbeispiel des Systems 1 mit dem zweiten Massenspeicher 11 erweitern zu können, ist also der Adapter 35 notwendig, da ohne ihn der Massenspeicher 11 weder mit der Datenschnittschnelle 10 verbunden noch in der Aufnahme 18 sicher fixiert werden kann. Dabei ist es prinzipiell auch möglich, dass der Adapter fest in dem Träger integriert oder sogar stoffschlüssig mit dem Träger verbunden ist.

Wie in Figuren 8 und 9 gezeigt, weist der Adapter 35 an einer Oberseite eine Griffmulde 38 auf zum leichteren manuellen Ergreifen des zweiten Massenspeichers 11. Ferner sind an Seitenflächen des Adapters 35 Verrastungselemente 39 in Form von Einkerbungen eingearbeitet für eine sichere Fixierung des Adapters 35 in der Aufnahme 18 des Trägers 17, der seinerseits korrespondierende Verrastungselemente in Form von elastischen Federelementen aufweist.

In Figur 10 ist die Leiterplatte 13 des Systems 1 schematisch dargestellt, auf deren Seitenarm 13' die Datenschnittstelle 10 angeordnet ist. Ferner weist die Leiterplatte eine Frontplatte 40 auf, an der die Bedienungselemente 15 befestigt werden können, sowie eine Motorplatte 41, an der ein Druckelement (nicht dargestellt) zum Drucken der Papierbelege befestigt werden kann.

Das hier gezeigte System 1 hat also insbesondere den Vorteil, dass es sich mittels des Adapters leicht nachrüsten lässt. Zur Herstellung des in den Figuren 1 bis 10 gezeigten Ausführungsbeispiels ist ein herkömmliches Bordinformationssystemen dahingehend zu modifizieren, dass an der Leiterplatte 13 ein Leiterarm 13' mit der Datenschnittschnelle 10 angebracht, die Ausnehmung 18 in den Träger 17 eingearbeitet und die Recheneinheit 3 mit der Datenschnittstelle 10 über den Leiter 9 verbunden wird.

## Patentansprüche

1. Bordinformationssystem (1) für Fahrzeuge, umfassend ein Gehäuse (2), in dem eine Recheneinheit (3) und ein erster Massenspeicher (4) angeordnet und zur Datenübertragung miteinander verbundenen sind, wobei das System (1) einen zumindest teilweise aus dem Gehäuse (2) heraus bewegbaren Träger (17) umfasst, der eine Datenschnittstelle (10) für einen zweiten Massenspeicher (11) aufweist, die zur Datenübertragung mit der Recheneinheit (3) verbunden ist, wobei der Träger (17) an der Datenschnittstelle (10) eine Aufnahme (18) zum zumindest teilweisen Aufnehmen des zweiten Massenspeichers (11) aufweist, wobei die Aufnahme (18) eine Öffnung (19) zum Einsetzen des zweiten Massenspeichers (11) in die Aufnahme (18) umfasst, wobei das System (1) einen Adapter (35) zum Verbinden des zweiten Massenspeichers (11) mit der Datenschnittstelle (10) umfasst, wobei der Adapter (35) korrespondierend mit der Aufnahme (18) ausgestaltet ist zur Herstellung einer formschlüssigen und/oder kraftschlüssigen Verbindung zwischen dem Adapter (35) und der Aufnahme (18) und wobei der Adapter (35) mindestens ein Halterungselement (37) für den zweiten Massenspeicher (11) umfasst, wobei die Öffnung (19) der Aufnahme (18) für den zweiten Massenspeicher (11) einer Frontseite (16) des Gehäuses (2) nicht zugewandt ist, wobei der Träger (17) frontseitg aus dem Gehäuse (2) heraus bewegbar ist und das Gehäuse (2) als ein Einbaugehäuse ausgestaltet ist, das bis auf ein auf der Frontseite (16) angeordnetes Frontelement (20) des Gehäuses (2) in einen entsprechenden Einbauschacht, insbesondere in einem Armaturenbrett in einem Fahrzeug, einbaubar ist, wobei auf dem Frontelement (20) Bedienelemente (15), ein Display (21) und eine Durchtrittsöffnung (25) zum Einführen einer Chip-Karte (24) des Bordinformationssystems (1), insbesondere einer Fahrerkarte, angeordnet sind, wobei das System (1) eine weitere Datenschnittstelle (23) aufweist, mit der die Recheneinheit (3) zur Datenübertragung seriell verbunden ist, wobei die Recheneinheit (3) eingerichtet ist, über diese weitere Datenschnittstelle (23) die Chip-Karte (24) zu beschreiben und auszulesen, wobei die Chip-Karte (24) durch die Durchtrittsöffnung (25) zumindest teilweise in das Gehäuse (2) hinein geschoben werden kann, bis ein Kontakt zwischen der Chip-Karte (24) und der weiteren Datenschnittstelle (23) hergestellt ist.

2. System (1) nach Anspruch 1, **dadurch gekennzeichnet, dass** der Träger (17) eine Vorratskammer (28) zum Aufnehmen von Druckmaterial aufweist.

3. System (1) aus einem der vorangehenden Ansprüche, **dadurch gekennzeichnet, dass** der Adapter (35) elektrische Verbindungselemente (36) umfasst zum Herstellen einer elektrischen Verbindung zwischen der Datenschnittstelle (10) und dem zweiten Massenspeicher (11).

4. System (1) aus einem der vorangehenden Ansprüche, **dadurch gekennzeichnet, dass** zur Herstellung der genannten formschlüssigen und/oder kraftschlüssigen Verbindung zwischen dem Adapter (35) und der Aufnahme (18) an der Aufnahme (18) und/oder an dem Adapter (35) Verrastungselemente (39), Schienen, Nuten oder Federn vorgesehen sind.

5. System (1) aus einem der vorangehenden Ansprüche, **dadurch gekennzeichnet, dass** die Datenschnittstelle (10) elektrische Kontaktelemente (12) zum Herstellen eines elektrischen Kontaktes zwischen dem zweiten Massenspeicher (11) und der Datenschnittstelle (10) zur Datenübertragung zwischen der Recheneinheit (3) und dem zweiten Massenspeicher (11) über die Kontaktelemente (12) aufweist.

6. System (1) aus einem der vorangehenden Ansprüche, **dadurch gekennzeichnet, dass** ein Innenraum (27) des Gehäuses (2), der die Aufnahme (18) für den zweiten Massenspeicher (11) beinhaltet, zum Unterdrücken eines Eindringens von Staub und/oder Wasser in den Innenraum (27) abgedichtet ist.

7. System (1) nach einem der vorangehenden Ansprüche, **dadurch gekennzeichnet, dass** die Recheneinheit (3) zum automatischen Erkennen eines mit der Datenschnittstelle (10) verbundenen zweiten Massenspeichers (11) und zur automatischen Datenübertragung auf den zweiten Massenspeicher (11) eingerichtet ist.

8. System (1) nach einem der vorangehenden Ansprüche, **dadurch gekennzeichnet, dass** die Recheneinheit (3) zum Ablegen fortlaufend anfallender Fahrzeugdaten und/oder Betriebsdaten in den zweiten Massenspeicher (11) eingerichtet ist.

9. System (1) nach einem der vorangehenden Ansprüche, **dadurch gekennzeichnet, dass** der zweite Massenspeicher (11) ein Flash-Speichermedium umfasst.

10. System (1) nach einem der vorangehenden Ansprüche, **dadurch gekennzeichnet, dass** die Aufnahme (18) für den zweiten Massenspeicher (11) oberhalb, unterhalb oder seitlich einer Führung (29) für Druckbelege angeordnet ist.

11. System (1) nach einem der vorangehenden Ansprüche, **dadurch gekennzeichnet, dass** die Datenschnittstelle (10) auf einer Leitungsträgerplatte (13) oder auf einem Seitenarm (13') der Leitungsträgerplatte (13) angeordnet ist.

12. System (1) nach einem der vorangehenden Ansprüche, **dadurch gekennzeichnet, dass** die Datenschnittstelle (10) an einen seriellen Kanal (8) der Recheneinheit (3) angeschlossen ist für eine serielle Datenübertragung zwischen der Recheneinheit (3) und dem zweiten Massenspeicher (11).

13. System (1) nach einem der vorangehenden Ansprüche, **dadurch gekennzeichnet, dass** der erste Massenspeicher (4) an einen parallelen Kanal (6) der Recheneinheit (3) angeschlossen ist für eine parallele Datenübertragung zwischen der Recheneinheit (3) und dem ersten Massenspeicher (4).

14. System (1) nach einem der vorangehenden Ansprüche, **dadurch gekennzeichnet, dass** die Recheneinheit (3) zur Durchführung von Fahrtschreiberfunktionen und/oder Mautfunktionen eingerichtet ist.

15. Verfahren zur Erweiterung der Speicherkapazität eines Systems nach einem der Ansprüche 1 bis 14, **dadurch gekennzeichnet, dass** Daten von der Recheneinheit (3) auf den ersten Massenspeicher (4) übertragen und gespeichert werden, dass der zweite Massenspeicher (11) mit der Datenschnittstelle (10) verbunden wird und Daten von der Recheneinheit (3) auf den zweiten Massenspeicher (11) übertragen und gespeichert werden, dass die Chip-Karte (24) durch die Durchtrittsöffnung (25) zumindest teilweise in das Gehäuse (2) hinein geschoben wird, bis ein Kontakt zwischen der Chip-Karte (24) und der weiteren Datenschnittstelle (23) hergestellt ist, und dass Daten von der Recheneinheit (3) auf die Chip-Karte (24) übertragen und gespeichert werden.

16. Verwendung des Systems aus einem der Ansprüche 1 bis 14, **dadurch gekennzeichnet, dass** das System (1) als Fahrtschreiber und/oder als Mautgerät verwendet wird, wobei Daten von der Recheneinheit (3) auf den ersten Massenspeicher (4) übertragen und gespeichert werden, wobei der zweite Massenspeicher (11) mit der Datenschnittstelle (10) verbunden wird und Daten von der Recheneinheit (3) auf den zweiten Massenspeicher (11) übertragen und gespeichert werden, wobei die Chip-Karte (24) durch die Durchtrittsöffnung (25) zumindest teilweise in das Gehäuse (2) hinein geschoben wird, bis ein Kontakt zwischen der Chip-Karte (24) und der weiteren Datenschnittstelle (23) hergestellt ist, und wobei Daten von der Recheneinheit (3) auf die Chip-Karte (24) übertragen und gespeichert werden.

## Claims

1. Onboard information system (1) for vehicles, comprising a housing (2) in which a computation unit (3) and a first mass memory (4) are arranged and are connected to one another for the purpose of data transfer, wherein the system (1) comprises a support (17) which can at least to some extent be moved out of the housing (2) and which has a data interface (10) for a second mass memory (11), which data interface is connected to the computation unit (3) for the purpose of data transfer, wherein the support (17) has, on the data interface (10), a receptacle (18) for at least to some extent holding the second mass memory (11), wherein the receptacle (18) comprises an opening (19) for the insertion of the second mass memory (11) into the receptacle (18), wherein the system (1) comprises an adapter (35) for connecting the second mass memory (11) to the data interface (10), wherein the adapter (35) is designed to correspond to the receptacle (18) for the purpose of making a form-fit and/or force-fit connection between the adapter (35) and the receptacle (18) and wherein the adapter (35) comprises at least one mount element (37) for the second mass memory (11), wherein the opening (19) in the receptacle (18) for the second mass memory (11) is not facing a front (16) of the housing (2), wherein the front of the support (17) can be moved out of the housing (2) and the housing (2) is configured as an installed housing that, apart from a front element (20) of the housing (2) arranged on the front (16), is installable in a corresponding installation slot, in particular in a dashboard in a vehicle, wherein operator control elements (15), a display (21) and a passage opening (25) for inserting a chip card (24) of the on-board information system (1), in particular a driver's card, are arranged on the front element (20), wherein the system (1) has a further data interface (23), to which the computation unit (3) is connected in series for the purpose of data transfer, wherein the computation unit (3) is set up to use this further data interface (23) to write to and read the chip card (24), wherein the chip card (24) can be pushed into the housing (2) at least partially through the passage opening (25) until contact is made between the chip card (24) and the further data interface (23).

2. System (1) according to Claim 1, **characterized in that** the support (17) has a storage chamber (28) for holding printing material.

3. System (1) from one of the preceding claims, **characterized in that** the adapter (35) comprises electrical connecting elements (36) for making an electrical connection between the data interface (10) and the second mass memory (11).

4. System (1) from one of the preceding claims, **characterized in that** the receptacle (18) and/or the adapter (35) have latching elements (39), rails, grooves or tongues provided on it/them for the purpose of making said form-fit and/or force-fit connection between the adapter (35) and the receptacle (18) .

5. System (1) from one of the preceding claims, **characterized in that** the data interface (10) has electrical contact elements (12) for making electrical contact between the second mass memory (11) and the data interface (10) for the purpose of data transfer between the computation unit (3) and the second mass memory (11) via the contact elements (12).

6. System (1) from one of the preceding claims, **characterized in that** an interior (27) of the housing (2), which contains the receptacle (18) for the second mass memory (11), is sealed in order to stop dust and/or water from penetrating the interior (27) .

7. System (1) according to one of the preceding claims, **characterized in that** the computation unit (3) is set up to automatically recognize a second mass memory (11) connected to the data interface (10) and to automatically transfer data to the second mass memory (11).

8. System (1) according to one of the preceding claims, **characterized in that** the computation unit (3) is set up to store continually arising vehicle data and/or operating data in the second mass memory (11).

9. System (1) according to one of the preceding claims, **characterized in that** the second mass memory (11) comprises a flash storage medium.

10. System (1) according to one of the preceding claims, **characterized in that** the receptacle (18) for the second mass memory (11) is arranged above, below or at the side of a guide (29) for printed documents.

11. System (1) according to one of the preceding claims, **characterized in that** the data interface (10) is arranged on a printed circuit board (13) or on a lateral arm (13') of the printed circuit board (13).

12. System (1) according to one of the preceding claims, **characterized in that** the data interface (10) is connected to a serial channel (8) of the computation unit (3) for the purpose of serial data transfer between the computation unit (3) and the second mass memory (11).

13. System (1) according to one of the preceding claims, **characterized in that** the first mass memory (4) is connected to a parallel channel (6) of the computation unit (3) for the purpose of parallel data transfer between the computation unit (3) and the first mass memory (4).

14. System (1) according to one of the preceding claims, **characterized in that** the computation unit (3) is set up to perform tachograph functions and/or toll functions.

15. Method for extending the storage capacity of a system according to one of Claims 1 to 14, **characterized in that** data are transferred from the computation unit (3) to the first mass memory (4) and are stored, **in that** the second mass memory (11) is connected to the data interface (10) and data are transferred from the computation unit (3) to the second mass memory (11) and are stored, **in that** the chip card (24) is pushed through the passage opening (25) at least partially into the housing (2) until contact is made between the chip card (24) and the further data interface (23), and **in that** data are transferred from the computation unit (3) to the chip card (24) and are stored.

16. Use of the system from one of Claims 1 to 14, **characterized in that** the system (1) is used as a tachograph and/or as a toll appliance, wherein data are transferred from the computation unit (3) to the first mass memory (4) and are stored, wherein the second mass memory (11) is connected to the data interface (10) and data are transferred from the computation unit (3) to the second mass memory (11) and are stored, wherein the chip card (24) is pushed through the passage opening (25) at least partially into the housing (2) until contact is made between the chip card (24) and the further data interface (23), and wherein data are transferred from the computation unit (3) to the chip card (24) and are stored.

## Revendications

1. Système d'information embarqué (1) pour véhicules, comprenant un boîtier (2) dans lequel une unité de calcul (3) et une première mémoire de masse (4) sont disposées et reliées l'une à l'autre pour la transmission de données, dans lequel le système (1) comprend un support (17) qui peut être déplacé au moins partiellement hors du boîtier (2) et qui comporte une interface de données (10) destinée à une deuxième mémoire de masse (11) qui est reliée à l'unité de calcul (3) pour la transmission de données, dans lequel le support (17) comporte au niveau de l'interface de données (10) un logement (18) destiné à recevoir au moins partiellement la deuxième mémoire de masse (11), dans lequel le logement (18) comprend une ouverture (19) permettant d'introduire la deuxième mémoire de masse (11) dans le logement (18), dans lequel le système (1) comprend un adaptateur (35) destiné à relier la deuxième mémoire de masse (11) à l'interface de données (10), dans lequel l'adaptateur (35) est configuré de manière à correspondre au logement (18) afin d'établir une liaison par complémentarité de forme et/ou de force entre l'adaptateur (35) et le logement (18), et dans lequel l'adaptateur (35) comprend au moins un élément de support (37) destiné à la deuxième mémoire de masse (11), dans lequel l'ouverture (19) du logement (18) destiné à la deuxième mémoire de masse (11) n'est pas tournée vers une face avant (16) du boîtier (2), dans lequel le support (17) peut être déplacé du côté avant hors du boîtier (2) et le boîtier (2) est réalisé sous la forme d'un boîtier encastré qui peut être encastré dans une baie d'encastrement jusqu'à un élément frontal (20) du boîtier (2) disposé sur la face avant (16), en particulier dans un tableau de bord de véhicule, dans lequel des éléments de commande (15), un afficheur (21) et une ouverture de passage (25) permettant d'introduire une carte à puce (24) du système d'information embarqué (1), en particulier une carte pour conducteur, sont disposés sur l'élément frontal (20), dans lequel le système (1) comporte une autre interface de données (23) à laquelle l'unité de calcul (3) est reliée en série pour la transmission de données, dans lequel l'unité de calcul (3) est configurée pour effectuer une écriture et une lecture sur la carte à puce (24) par l'intermédiaire de l'autre interface de données (23), dans lequel la carte à puce (24) peut être insérée au moins partiellement dans le boîtier (2) par l'ouverture de passage (25) jusqu'à ce qu'un contact soit établi entre la carte à puce (24) et l'autre interface de données (231).

2. Système (1) selon la revendication 1, **caractérisé en ce que** le support (17) comporte une chambre de stockage (28) destinée à recevoir un matériau d'impression.

3. Système (1) selon l'une des revendications précédentes, **caractérisé en ce que** l'adaptateur (35) comprend des éléments de connexion électrique (36) destinés à établir une connexion électrique entre l'interface de données (10) et la deuxième mémoire de masse (11).

4. Système (1) selon l'une des revendications précédentes, **caractérisé en ce que**, pour établir ladite liaison par complémentarité de forme et/ou de force entre l'adaptateur (35) et le logement (18), des éléments de verrouillage (39), des rails, des rainures ou des ressorts sont prévus sur le logement (18) et/ou sur l'adaptateur (35).

5. Système (1) selon l'une des revendications précédentes, **caractérisé en ce que** l'interface de données (10) comporte des éléments de contact électriques (L2) destinés à établir un contact électrique entre la deuxième mémoire de masse (11) et l'interface de données (10) pour la transmission de données entre l'unité de calcul (3) et la deuxième mémoire de masse (11) par l'intermédiaire des éléments de contact (12).

6. Système (1) selon l'une des revendications précédentes, **caractérisé en ce qu'**un espace intérieur (27) du boîtier (2), qui contient le logement (18) destiné à la deuxième mémoire de masse (11) est fermé de manière étanche pour empêcher la pénétration de poussière ou d'eau dans ledit espace intérieur (21) .

7. Système (1) selon l'une des revendications précédentes, **caractérisé en ce que** l'unité de calcul (3) est conçue pour la reconnaissance automatique d'une deuxième mémoire de masse (11) reliée à l'interface de données (10) et pour la transmission automatique de données aux deux mémoires de masse (11).

8. Système (1) selon l'une des revendications précédentes, **caractérisé en ce que** l'unité de calcul (3) est conçue pour stocker en continu dans la deuxième mémoire de masse (11) des données de véhicule et/ou des données de fonctionnement qui se produisent en continu.

9. Système (1) selon l'une des revendications précédentes, **caractérisé en ce que** la deuxième mémoire de masse (11) comprend un support de mémoire flash.

10. Système (1) selon l'une des revendications précédentes, **caractérisé en ce que** le logement (18) destiné à la deuxième mémoire de masse (11) est disposé au-dessus, en-dessous ou sur le côté d'un guide (29) pour documents imprimés.

11. Système (1) selon l'une des revendications précédentes, **caractérisé en ce que** l'interface de données (10) est disposée sur une carte à circuit imprimé (13) ou sur un bras latéral (13') de la carte à circuit imprimé (13).

12. Système (1) selon l'une des revendications précédentes, **caractérisé en ce que** l'interface de données (10) est reliée à un canal série (8) de l'unité de calcul (3) pour la transmission de données série entre l'unité de calcul (3) et la deuxième mémoire de masse (11).

13. Système (1) selon l'une des revendications précédentes, **caractérisé en ce qu'**il est relié à une première mémoire de masse (4) sur un canal parallèle (6) de l'unité de calcul (3) pour une transmission de données en parallèle entre l'unité de calcul (3) et la première mémoire de masse (4).

14. Système (1) selon l'une des revendications précédentes, **caractérisé en ce que** l'unité de calcul (3) est configurée pour exécuter des fonctions de tachygraphe et/ou de péage.

15. Procédé pour augmenter la capacité de stockage d'un système selon l'une des revendications 1 à 14, **caractérisé en ce que** des données sont transmises par l'unité de calcul (3) à la première mémoire de masse (4) et y sont stockées, **en ce que** la deuxième mémoire de masse (11) est reliée à l'interface de données (10) et **en ce que** des données sont transmises par l'unité de calcul (3) à la deuxième mémoire de masse (11) et y sont stockées, **en ce que** la carte à puce (24) est insérée au moins partiellement dans le boîtier (2) par l'ouverture de passage (25) jusqu'à ce qu'un contact soit établi entre la carte à puce (24) et l'autre interface de données (23), et **en ce que** des données sont transmises par l'unité de calcul (3) à la carte à puce (24) et y sont stockées.

16. Utilisation du système selon l'une des revendications 1 à 4, **caractérisée en ce que** le système (1) est utilisé en tant que tachygraphe et/ou en tant que dispositif de péage, dans laquelle des données sont transmises par l'unité de calcul (3) à la première mémoire de masse (4) et y sont stockées, dans laquelle la deuxième mémoire de masse (11) est reliée à l'interface de données (10) et des données sont transmises par l'unité de calcul (3) à la deuxième mémoire de masse (11) et y sont stockées, dans laquelle la carte à puce (24) est insérée au moins partiellement dans le boîtier (2) par l'ouverture de passage (25) jusqu'à ce qu'un contact soit établi entre la carte à puce (24) et l'autre interface de données (23), et dans laquelle des données sont transmises par l'unité de calcul (3) à la carte à puce (24) et y sont stockées.
